# EUROPÄISCHE PATENTSCHRIFT

(11) **EP 2 857 624 B1**
(45) Veröffentlichungstag und Bekanntmachung des Hinweises auf die Patenterteilung: **30.12.2015**
(21) Anmeldenummer: 13187032.1
(22) Anmeldetag: 02.10.2013
(51) Int. Cl.: E06B 3/30, E06B 5/10, E06B 3/16, E06B 3/263, E06B 3/36

(54) **Gebäudeabschluss in einbruchhemmender und/oder durchschusshemmender Ausführung**
Building closure that prevents break-ins and/or penetration of gunshots
Fermeture de bâtiment en exécution anti-effraction et/ou pare-balles

(43) Veröffentlichungstag der Anmeldung: 08.04.2015
(73) Patentinhaber: Sälzer GmbH, 35037 Marburg (DE)
(72) Erfinder: Sälzer, Heinrich, 35037 Marburg (DE)
(74) Vertreter: Bauer, Dirk

(56) Entgegenhaltungen:
- EP-A2- 1 970 523
- DE-A1- 3 142 209
- DE-A1- 19 741 788
- DE-C1- 3 604 433

## Beschreibung

Die Erfindung betrifft einen Gebäudeabschluss in einbruchhemmender und/oder durchschusshemmender Ausführung zum Verschluss einer Öffnung in einem Gebäude, mit einem eine Füllung umschließenden Rahmen, der aus mehreren Rahmenschenkeln zusammengesetzt ist, die jeweils aus einem einem Inneren des Gebäudes zugewandten inneren Rahmenprofil und einem dem Inneren des Gebäudes abgewandten äußeren Rahmenprofil und einem die beiden Rahmenprofile verbindenden Dämmprofil zusammengesetzt sind, wobei mindestens ein äußeres Rahmenprofil als Hohlprofil ausgebildet ist, das mindestens eine sich in Längsrichtung des jeweiligen äußeren Rahmenprofils erstreckende Kammer aufweist, in die sich ein in Längsrichtung mindestens eines äußeren Rahmenprofils erstreckender erster Schutzstreifen eingeschoben ist, der aus einem gegen Abrasion, Bruch oder Verformung widerstandsfähigem Material besteht, wobei an mindestens einem der äußeren Rahmenprofile auf einer Außenseite des Gebäudeabschlusses mindestens ein zweiter Schutzstreifen angeordnet ist, der mittels Verbindungselementen mit dem zugeordneten äußeren Rahmenprofil und/oder inneren Rahmenprofil des jeweiligen Rahmenschenkels verbunden ist, wobei der erste Schutzstreifen und der zweite Schutzstreifen, bei einer Blickrichtung senkrecht zu einer durch eine äußere Oberfläche der Füllung definierten Ebene, sich überlappen und die Verbindungselemente neben dem ersten Schutzstreifen verlaufen.

Im Sinne der vorliegenden Anmeldung ist ein Gebäudeabschluss ein flächiges Abschlusselement, das öffenbar oder fest geschlossen ausgebildet und mit einer durchsichtigen oder undurchsichtigen Füllung versehen sein kann. Insbesondere Fenster und Türen aller Art fallen unter die Definition eines Gebäudeabschlusses im Sinne dieser Anmeldung.

Weiterhin wird der Schutzstreifen im Sinne der vorliegenden Anmeldung als das Element aufgefasst, das einem Angriff vom Außenbereich des Gebäudeabschlusses her einen ersten und im Vergleich mit anderen Komponenten erheblichen Widerstand entgegenbringt. Der Schutzstreifen ist ein separates Bauteil und nicht mit dem Rahmenschenkel als solchen identisch.

Aufgrund der Verwendung dieser einbruchhemmenden Schutzstreifen können derartige Gebäudeabschlüsse auch Angriffen mit Werkzeugen (Schlosserhammer, Handbohrer, Kolbenhammer, Axt, Blechscheren " Kuhfuß", usw.) während einer bestimmten Zeit standhalten und können daher z.B. die Anforderungen der Norm zur Einbruchhemmung in der Widerstandsklasse RC 1 bis RC 4 der DIN EN 1627-1630 erfüllen. Als Füllungen kommen meist mehrschichtige miteinander verklebte Einzelscheiben aus Glas oder Polycarbonat zum Einsatz, wohingegen alternativ auch massive metallische als auch Sandwich-Füllungen möglich sind, wenn eine Transparenz nicht gefordert ist.

### Stand der Technik

Aus der DE 199 23 922 C1 ist ein Sicherheitsfenster bzw. eine Sicherheitstür in einbruchhemmender oder durchschusshemmender Ausführung bekannt. Bei dem bekannten gebäudeabschluss sind sowohl die äußeren Rahmenprofile des Blendrahmens als auch des Flügelrahmens jeweils mit einem Schutzstreifen in Form einer eingeschobenen Einlage bekannt. Zur Verbesserung des Schutzes im Falzbereich sind die äußeren Rahmenprofile dort massiv ausgeführt, wohingegen sie in den übrigen Bereichen mit wesentlich geringerer Wandstärke ausgeführt sind. Der Falzbereich ist S-förmig bzw. Z-förmig gekrümmt, wodurch sowohl das Eindringen von Werkzeugen (Meißel, Kuhfuß, etc) als auch von Projektilen erschwert wird. Gleichwohl lässt die einbruchhemmende bzw. durchschusshemmende Wirkung des bekannten Gebäudeabschlusses noch Wünsche offen, da selbst die sich überlappenden massiven Bereiche der aus Aluminium hergestellten äußeren Rahmenprofile den hohen Belastungen, wie sie für Prüfungen in den Widerstandsklassen RC5 und RC6 (Einbruchhemmung) sowie FB6 und FB7 (Durchschusshemmung) auftreten, nicht standhalten.

Darüber hinaus ist aus der DE 197 16 037 C1 eine Tür bzw. ein Fenster mit einem feststehenden und einem darin schwenkbaren Rahmen bekannt. Um aus einer geringen Anzahl unterschiedlich ausgebildeter Profile feststehende und schwenkbare Sicherheitsrahmen für Türen und Fenster herzustellen, die hohe sicherheitstechnische Anforderungen erfüllen, sind die Schenkel der feststehenden Rahmen auf der angriffsgefährdeten Tür- oder Fensterseite jeweils als Hohlprofil ausgebildet, in das ein Schutzstreifen eingeschoben ist. Hingegen ist das Außenprofil des Flügelrahmens als Massivprofil ausgebildet, bei dem Schutzstreifen und äußeres Rahmenprofil integral ausgebildet sind, d.h. das äußere Rahmenprofil erfüllt aufgrund seiner großen Dicke gleichzeitig auch die Funktion des Schutzstreifens. Da das äußere Flügelrahmen-Massivprofil eine S-Form besitzt, erstreckt sich der Schutz auch in den Falzbereich hinein und verhindert insbesondere einen Durchschuss bzw. ein Aufhebeln des Flügels. Wie auch in Bezug auf die DE 199 23 922 C1 bereits ausgeführt, kann allerdings auch der aus der DE 197 16 037 C1 vorbekannte Gebäudeabschluss den hohen Anforderungen an die Prüfungen für die Widerstandsklassen RC5 und RC6 sowie FB6 und FB7 nicht genügen.

Es müssen nämlich in diesen Fällen die Gebäudeabschlüsse auch Angriffen mit "schwerem Gerät" (Bohrmaschinen, Winkelschleifer, elektrische Stich- oder Säbelsäge, usw.) während einer bestimmten Zeit standhalten um somit den einbruchhemmenden Widerstandsklassen RC 5 und RC 6 zugeordnet werden zu können. Ferner sollte die Möglichkeit bestehen, Durchschusshemmungen auch in den Widerstandsklassen FB 6 und FB 7 nach DIN EN 1522 und 1523 bei den Gebäudeabschlüssen zu erreichen.

In der DE 36 04 433 C1 wird ein Gebäudeabschluss mit einem durchschusshemmend ausgebildeten Flügelrahmen und Blendrahmen einer Tür oder eines Fensters dargestellt. In den Rahmenprofilen sind Schutzstreifen in einem Hohlprofil angeordnet. Eine einbruchhemmende Wirkung kann mittels dieser Anordnung der Schutzstreifen jedoch nicht ausreichend erreicht werden, da die Schutzstreifen sich nach Beschädigung der Rahmenprofile einfach entnehmen lassen.

Auch in der DE 31 42 209 A1 wird ein beschusssicheres Fenster beschrieben. Der Flügelrahmen ist um eine in der Mitte des Blendrahmens verlaufende Drehachse drehbar gelagert. An der Außenseite des Rahmenprofils befinden sich zwei beschusssichere Armierungen sowie eine beschusssichere Bedeckung, wobei vorgesehen ist, dass die Bedeckung an der Armierung befestigt ist und die benachbarte Armierung teilweise überlappt. Die Verbindung der Bedeckung mit dem Rahmenprofil erfolgt vorteilhafterweise über eine Verschweißung der Bedeckung mit der Armierung. Eine Nachrüstung ist aufgrund der Verschweißung nur schwer möglich. Zudem ist die beschusssichere Bedeckung von einer Außenseite her sichtbar.

Auch das in der DE 197 41 788 A1 beschriebene Sicherheitsfenster weist eine Stahlabdeckung zur Einbruchhemmung auf. Allerdings ist auch diese Stahlabdeckung sichtbar an dem Rahmenprofil angebracht und eine Nachrüstung eines bereits eingebauten Gebäudeabschlusses ist nicht möglich.

Aus der EP 1 970 523 A2 geht ein Gebäudeabschluss in einbruchhemmender und durchschusshemmender Ausführung zum Verschluss einer Öffnung in einem Gebäude hervor, mit einem eine Füllung umschließenden Rahmen, der aus mehreren Rahmenschenkeln zusammengesetzt ist, die jeweils aus einem einem Inneren des Gebäudes zugewanden inneren Rahmenprofil und einem dem Inneren des Gebäudes abgewandten äußeren Rahmenprofil und einem die beiden Rahmenprofile verbindenden Dämmprofil zusammengesetzt sind, wobei das Rahmenprofil aus einem Abdeckprofil, einem Aufsatzprofil und einem weiteren Profil zusammengesetzt ist, wobei zwischen dem Aufsatzprofil und dem weiteren Profil ein erster Schutzstreifen eingelegt ist, wobei sich der erste Schutzstreifen in einer Rippe in dem weiteren Profil in Längsrichtung mindestens eines äußeren Rahmenprofils erstreckt und aus einem gegen Abrasion, Bruch oder Verformung widerstandsfähigem Material besteht, wobei an mindestens einem der äußeren Rahmenprofile auf einer Außenseite des Gebäudeabschlusses mindestens ein zweiter Schutzstreifen angeordnet ist, der mittels Verbindungselementen mit dem zugeordneten äußeren Rahmenprofil und inneren Rahmenprofil des jeweiligen Rahmenschenkels verbunden ist, wobei der erste Schutzstreifen und der zweite Schutzstreifen, bei einer Blickrichtung senkrecht zu einer durch eine äußere Oberfläche der Füllung definierten Ebene, sich überlappen, wobei der zweite Schutzstreifen mit einem Abdeckprofil versehen ist, das den zweiten Schutzstreifen und die Verbindungselemente von der Außenseite her unsichtbar verdeckt, und das Aufsatzprofil sich zwischen dem zweiten Schutzstreifen und dem weiteren Profil befindet und von den Verbindungselementen durchdrungen ist.

### Aufgabe

Aus diesem Grund ist es Aufgabe der vorliegenden Erfindung, einen Gebäudeabschluss dahingehend weiterzuentwickeln, dass dieser eine hohe Einbruch- und Durchschusssicherheit gewährt, wobei dies vorzugsweise mit einfachen Umrüstungsmaßnahmen erreichbar sein soll. Darüber hinaus soll die Anzahl der für die Rahmenherstellung für die unterschiedlichsten Widerstandsklassen benötigten Profiltypen möglichst gering gehalten werden.

### Lösung

Diese Aufgabe wird erfindungsgemäß dadurch gelöst, dass
- mindestens ein äußeres Rahmenprofil als Hohlprofil ausgebildet ist, das mindestens eine sich in Längsrichtung des jeweiligen äußeren Rahmenprofils erstreckende Kammer aufweist, in die sich ein in Längsrichtung mindestens eines äußeren Rahmenprofils erstreckender erster Schutzstreifen eingeschoben ist, und
- die Verbindungselemente neben dem ersten Schutzstreifen verlaufen.

Um die nachträgliche Anbringung des zweiten Schutzstreifens auf dem Rahmenprofil möglichst einfach zu gestalten, kann dieser vorzugsweise an dem mindestens einen äußeren Rahmenprofil von einer Außenseite des Gebäudeabschlusses her aufgesetzt werden. Die nachträgliche Anbringung des zweiten Schutzstreifens auf den Rahmenprofilen ermöglicht den Einsatz von bereits bestehenden Gebäudeabschlüssen. Folglich brauchen keine gänzlich neuen Gebäudeabschlüsse entwickelt und produziert werden, sondern es werden weiterhin die Rahmenprofile verwendet, die auch bei den Widerstandsklassen RC 3 und RC 4 eingesetzt werden. Das heißt, dass bestehende Gebäudeabschlüsse mittels des zweiten Schutzstreifens durch Anwendung einer vergleichsweise einfachen und kostengünstigen Maßnahme aufgewertet werden. Insbesondere wird es vermieden, für die vergleichsweise kleinen Stückzahlen von Gebäudeabschlüssen in den höchsten Widerstandsklassen RC 5 und RC 6 sowie FB 6 und FB 7 eine vollständig eigenständige Lösung zu entwickeln und herzustellen. Durch die von außen aufgesetzten zweiten Schutzstreifen erhält der Gebäudeabschluss, ausgehend von der typischen Optik eines Metallprofil-Rahmens, aufgrund der entstehenden Stufe an der Außenseite das Erschienungsbild eines Holzrahmens, was durchaus gefällig wirkt und auch hohen Ansprüchen an die Ästhetik genügt.

Es sei an dieser Stelle noch bemerkt, dass mittels der erfindungsgemäßen Aufsatz-Schutzstreifen bestehende Gebäudeabschlüsse, die bereits Schutzstreifen in Blend- und/oder Flügelrahmen besitzen, nachgerüstet werden können, um die an höhere Widerstandsklassen gestellten Anforderungen zu erfüllen. Es liegt aber gleichfalls im Rahmen der vorliegenden Erfindung, mit Hilfe der Stützstreifen-Aufsatztechnik neue Gebäudeabschlüsse für die höchsten Widerstandsklassen herzustellen, wobei günstigerweise für derartige neue Gebäudeabschlüsse Rahmenprofile verwendet werden können, die ansonsten nur für die Herstellung von Gebäudeabschlüssen in niedrigeren Widerstandsklassen hinreichend wären.

Der erste Schutzstreifen wird, wie bereits aus dem Stand der Technik bekannt, mit dem Rahmenprofil der Gebäudeabschlüssen insbesondere formschlüssig verbunden, wobei die formschlüssige Verbindung entweder aus mehreren Schraubenverbindungen zwischen dem Schutzstreifen und dem (zugeordneten inneren oder äußeren) Rahmenprofil bestehen kann oder von einem ein an dem Schutzstreifen befindlichen Befestigungselement gebildet wird, das mit einer in einem Querschnitt hinterschnittenen Nut in dem Rahmenprofil korrespondiert. Das Befestigungselement verhindert, dass eine Bewegung des Schutzstreifens relativ zu dem zugeordneten Rahmenschenkel in eine Richtung senkrecht zu einer durch die Füllung definierten Ebene möglich ist, und erfüllt somit hohe sicherheitstechnische Anforderungen

Ist ein dritter Schutzstreifen vorhanden, wird dieser vorzugsweise, wie auch der erste Schutzstreifen, formschlüssig mit einem ihm zugeordneten Rahmenprofil verbunden, wobei dieser dritte Schutzstreifen eine weitere Einbruch- und Durchschusshemmung bewirkt.

Der zweite Schutzstreifen wird nachträglich auf dem Rahmenprofil angebracht und überdeckt somit den ersten zumindest teilweise und, falls vorhanden, den dritten Schutzstreifen, ebenfalls zumindest teilweise. Die Verbindungselemente verlaufen dabei neben dem ersten und/oder dritten Schutzstreifen. Bestehen die Schutzstreifen aus Hartmetall, ist es empfehlenswert, die Verbindungselemente nicht durch den ersten und/oder dritten Schutzstreifen verlaufen zulassen, sondern neben dem ersten und/oder dritten Schutzstreifen anzuordnen.

Der zweite Schutzstreifen bietet einen zusätzlichen Schutz vor Einbruch und/oder Beschuss insbesondere im Spaltbereich zwischen zwei Rahmenschenkeln, insbesondere eines Blend- und eines Flügelrahmens, da es nicht ohne Weiteres möglich ist, den zweiten Schutzstreifen zu entfernen beziehungsweise dieser Projektile am Durchdringen des Rahmens hindert. Mithilfe der Verbindungselemente wird der zweite Schutzstreifen mit dem äußeren und/oder dem inneren Rahmenprofil und/oder wenn vorhanden mit dem dritten Schutzstreifen verbunden.

Im Allgemeinen sind die Schutzstreifen an sich optisch nicht sehr ansprechend, dementsprechend ist in einer besonders vorteilhaften Ausgestaltung der Erfindung der zweite Schutzstreifen mit einem Abdeckprofil versehen. Somit sind der äußere Schutzstreifen und die Verbindungselemente von der Außenseite her unsichtbar verdeckt. Dies erschwert auch einem Angreifer ein gezieltes Vorgehen, da die kritischen Verbindungsstellen zum übrigen Rahmen zunächst nicht erkennbar sind.

Um die Anbringung des Abdeckprofils möglichst einfach zu gestalten, ist ferner vorgesehen, dass sich ein Aufsatzprofil zwischen dem äußeren Schutzstreifen und dem äußeren Rahmenprofil befindet und von den Verbindungselementen durchdrungen wird.

In einer vorteilhaften Ausgestaltung der Erfindung ist vorgesehen, dass die Verbindungselemente Schrauben sind, deren Köpfe jeweils mittels mindestens eines Sicherungselements gegen unbefugte Manipulation, insbesondere Verdrehen, von der Außenseite her formschlüssig gesichert sind. Die Sicherungselemente sind vorzugsweise Stifte, die unter Ausbildung einer Presspassung jeweils in eine Bohrung eingesetzt sind und nicht über eine äußere Oberfläche des äußeren Schutzstreifens vorstehen. Die Bohrung befindet sich jeweils sowohl in dem Kopf der jeweiligen Schraube als auch in dem Material des jeweiligen Schutzstreifens. Anschließend wird das Sicherungselement in die Bohrung eingeschlagen. Das Sicherungselement steht nicht an einer dem Gebäudeinneren abgewandten Seite des Schutzstreifens vor und kann infolgedessen nicht entfernt werden. Das Herausschrauben der Verbindungselemente wird unterbunden und somit ein Abtrennen beziehungsweise Entfernen des Schutzstreifens von dem Rahmenprofil verhindert. Alternativ können die Köpfe der Schrauben verschweißt oder vernietet werden, um ein Herausschrauben der Verbindungselemente zu verhindern.

Weiterhin ist es besonders von Vorteil, wenn die Verbindungselemente Durchbrüche in dem zweiten Schutzstreifen durchdringen. Aufgrund der Durchbrüche in dem zweiten Schutzstreifen wird eine schnelle und einfache Befestigung der Verbindungselemente ermöglicht. Ist in dem Gebäudeabschluss der dritte Schutzstreifen vorhanden, kann auch dieser von den Verbindungselementen durchdrungen werden. Letztere werden dann automatisch mit dem entsprechenden Rahmenprofil verbunden.

Ferner ist es vorteilhaft, wenn die Verbindungselemente eine Kammer und eine dem Inneren des Gebäudes zugewandte, die Kammer begrenzende Wandung des äußeren Rahmenprofils vorzugsweise formschlüssig durchdringen. Die Verbindungselemente werden mit dem

Rahmenprofil verbunden, wobei eine Schraube mit einem in dem Rahmenprofil vorhandenen oder durch Selbstschneiden entstehenden Gewinde korrespondiert oder eine Mutter, insbesondere Hülsenmutter, an ein dem Gebäudeinneren zugewandeten Ende des Verbindungselementes befestigt wird. Die (Hülsen-) Mutter dreht bei einer Drehung der Schraube mit. Folglich ist nicht möglich die Schraube zu entfernen und den Schutzstreifen aus dem Gebäudeabschluss zu entnehmen.

Vorteilhafterweise wird das Abdeckprofil auf dem Aufsatzprofil mittels Rastnasen aufgeklipst. Das Aufsatzprofil wird vor dem zweiten Schutzstreifen an den Rahmenprofilen des Gebäudeabschluss angebracht.

Eine weitere Ausgestaltung der vorliegenden Erfindung sieht vor, dass der Rahmen von einem in Kraft übertragender Weise mit dem Gebäude verbundenen Blendrahmen und einem um mindestens eine Achse drehbar in den Blendrahmen gelagerten Flügelrahmen gebildet ist. Vorzugsweise sind Schenkel des Blendrahmens und/oder Schenkel des Flügelrahmens jeweils aus inneren Rahmenprofilen und äußeren Rahmenprofilen sowie diese verbindenden Dämmprofilen zusammengesetzt. Der Flügelrahmen umgibt eine Füllung, wobei die Füllung des Gebäudeabschlusses aus entsprechend widerstandsfähigem Verbundglas besteht oder aber als Paneelfüllung ausgebildet sein kann. Das Dämmprofil, welches jeweils das äußere und das innere Rahmenprofil miteinander verbindet, dient zur thermischen Isolierung.

Sowohl das äußere Rahmenprofil des Blendrahmens als auch das äußere Rahmenprofil des Flügelrahmens weisen eine in Längsrichtung erstreckende Kammer auf. Der erste und der dritte Schutzstreifen werden vorzugsweise in der jeweiligen Kammer untergebracht. In einem geschlossenen Zustand des Gebäudeabschlusses stehen der Flügelrahmen und der Blendrahmen über Verriegelungselemente und Dichtungen in einem direkten Kontakt.

Allerdings bilden die zwei in den Rahmenprofil angeordneten gegenüber dem zweiten Schutzstreifen zurückversetzten, vorzugsweise innerhalb derselben parallel zu einer Ebene der Füllung verlaufenden Ebene angeordnete Schutzstreifen einen Spaltbereich. Vorteilhafterweise wird dieser Spaltbereich und vorzugsweise auch mindestens ein Randstreifen der Schutzstreifen von dem zweiten äußeren Schutzstreifen überdeckt. Folglich wird sowohl eine Einbruchhemmung als auch eine Durchschusshemmung in den Sicherheitsklassen RC 5 und RC 6 sowie FB 6 und FB 7 gewährleistet.

Eine Ausgestaltung der Erfindung sieht vor, dass der Spaltbereich sich in einem Falzbereich zwischen dem Blendrahmen und dem Flügelrahmen befindet. Dieser Falzbereich stellt typischerweise eine Schwachstelle dar und bedarf daher einer Abdeckung durch den zweiten Schutzstreifen, da dieser Falzbereich in den höchsten Widerstandsklassen ansonsten einbruch- und durchschussgefährdet ist.

Gemäß einer Weiterbildung der Erfindung überdeckt ein auf das äußere Rahmenprofil des Blendrahmens aufgesetzter zweiter Schutzstreifen den ersten und/oder dritten Schutzstreifen in einer Kammer des äußeren Rahmenprofils des Blendrahmens, wobei der erste und/oder dritte Schutzstreifen einen Randstreifen der von dem Flügelrahmen umschlossenen Füllung überdeckt. Der Randstreifen des Schutzstreifens soll verhindern, dass das äußere Rahmenprofil des Flügelrahmens zunächst in einem Überlappungsbereich der Füllung manipuliert und anschließend die Füllung aus dem Flügelrahmen entnommen wird. Darüber hinaus ist in dem kritischen Glasfalzbereich auch eine Durchschusshemmung vorhanden.

Ein besonders guter Einbruchsschutz wird erzielt, wenn ein lichter Abstand zwischen einer dem Inneren des Gebäudes zugewandten Innenseite des zweiten Schutzstreifens und einer dem Inneren des Gebäudes abgewandten Außenseite eines von dem zweiten Schutzstreifen überdeckten Schutzstreifens zwischen 1 mm und 6 mm, vorzugsweise zwischen 3 mm und 5 mm, beträgt. Der Abstand sollte möglichst so klein ausgestaltet sein, dass keine Durchschüsse möglich sind und somit eine gute Durchschusshemmung gewährleistet ist. Durch kleine Spalten wird auch ein Ansetzen von Hebelwerkzeugen wirksam unterbunden.

Um zusätzlich unbefugten Personen den Zutritt in das Gebäudeinnere mittels Werkzeugen zu erschweren, ist schließlich vorgesehen, dass die Kammer, in die der erste und/oder dritte Schutzstreifen eingesetzt ist, eine dem Inneren des Gebäudes abgewandte Wandung besitzt, die mit ihrer der Innenseite des Gebäudes abgewandten Außenseite mit dem dritten Schutzstreifen oder einem zwischen dem dritten Schutzstreifen und dem äußeren Rahmenprofil angeordneten Aufsatzprofil in Kontakt steht.

### Ausführungsbeispiele

Besonders deutlich wird die Erfindung anhand der nachfolgenden Ausführungsbeispiele zu jeweils einem erfindungsgemäßen Gebäudeabschluss.

Es zeigt:
- Fig. 1:: einen Horizontalschnitt durch einen ersten erfindungsgemäßen Gebäudeabschluss in Form einer Tür, wobei ein bereits bestehender Gebäudeabschluss, in dem ein erster und ein dritter Schutzstreifen eingeschoben sind, und ein zweiter Schutzstreifen von außen auf dem Gebäudeabschluss montiert ist, in einer ersten Ausführungsform dargestellt ist,
- Fig. 1a:: wie Figur 1, jedoch mit einer Anordnung der Schutzstreifen in einer zweiten Ausführungsform,
- Fig. 2:: wie Figur 1, jedoch mit einer Anordnung der Schutzstreifen in einer dritten Ausführungsform,
- Fig. 3:: wie Figur 1, jedoch mit einer Anordnung der Schutzstreifen in einer vierten Ausführungsform,
- Fig. 3a:: ein Ausschnitt eines Leistenstückes gemäß Figur 3,
- Fig. 4:: ein Horizontalschnitt durch einen weiteren erfindungsgemäßen Gebäudeabschluss in Form einer zweiflügeligen Tür, wobei die Schutzstreifen in einer fünften Ausführungsform angeordnet sind,
- Fig. 5:: wie Figur 4, jedoch mit einer Anordnung der Schutzstreifen in einer sechsten Ausführungsform,
- Fig. 6:: ein Horizontalschnitt durch einen weiteren erfindungsgemäßen Gebäudeabschluss in Form eines Doppelfensters mit einer Fenstersprosse, wobei die Schutzstreifen und deren Befestigung in einer siebten Ausführungsform dargestellt sind, und
- Fig. 7:: wie Figur 6, jedoch mit einer Anordnung der Schutzstreifen in einer achten Ausführungsform.

In der Figur 1 ist ein horizontaler Schnitt durch einen erfindungsgemäßen Gebäudeabschluss **1** in Form einer Drehtür (oder eines Drehfensters) jeweils auf der Bandseite dargestellt. Die Tür besitzt einen Blendrahmen **2** und einen darin um eine vertikale Drehachse drehbaren Flügelrahmen **3,** der wiederum eine Füllung **4** umrahmt. Der Blendrahmen **2** besteht aus einem oberen horizontal verlaufenden Blendrahmenschenkel und zwei vertikal verlaufenden Blendrahmenschenkeln. Der Flügelrahmen **3** besteht wiederum aus einem horizontal verlaufenden oberen Flügelrahmenschenkel, einem horizontalen unteren Sockelprofil und zwei vertikalen Flügelrahmenschenkeln. Die Rahmenschenkel sind jeweils aus Profilstücken zusammengesetzt. Die Profilstücke bestehen jeweils aus äußeren Rahmenprofilen **5, 6** und inneren Rahmenprofilen **7, 8,** wobei die äußeren Rahmenprofile **5, 6** und inneren Rahmenprofile **7**, **8** jeweils mit einem Dämmprofil **9, 10** verbunden sind.

In dem Flügelrahmen 3 befindet sich ein erster Schutzstreifen **11,** wobei dieser Schutzstreifen **11** mittels eines topfförmigen Befestigungselementes **12,** welches formschlüssig in eine im Querschnitt hinterschnittene Nut **13** eingreift, mit dem Flügelrahmen **3** verbunden ist. Der erste Schutzstreifen **11** überdeckt die Füllung **4** in einem Randstreifen **14.**

Zwischen dem Flügelrahmen **3** und dem Blendrahmen **2** ist in einem dem Gebäudeinneren abgewandten Ende eines Falzbereichs **15** ein Spaltbereich **16** vorhanden. Dieser Spaltbereich **16** wird von einem zweiten Schutzstreifen **17** überdeckt, wobei dieser zweite Schutzstreifen **17** an bereits bestehende Gebäudeabschlüsse **1** montiert werden kann. Der zweite Schutzstreifen **17** überdeckt den ersten Schutzstreifen **11** in einem Überlappungsbereich **Ü.** Der Schutzstreifen **17** wird mittels Verbindungselementen **18,** welche gemäß Figur 1 als Schrauben **19** ausgestaltet sind, an dem äußeren Rahmenprofil **5** des Blendrahmens **2** befestigt. Aus optischen Zwecken wird der zweite Schutzstreifen **17** von einem Abdeckprofil **20** abgedeckt. Dieses Abdeckprofil **20** wird mittels Rastnasen **21** an einem Aufsatzprofil **22,** welches sich zwischen den äußeren Rahmenprofilen **5, 6** und dem zweiten Schutzstreifen **17** befindet, angebracht.

Während eines Einbruchs kann eine unbefugte Person das Abdeckprofil **20** demontieren, allerdings findet diese Person den Schutzstreifen **17** vor. Um ein Verdrehen der Schrauben **19** zu verhindern, sind diese mittels Sicherungselementen **23,** vorzugsweise Stiften formschlüssig gesichert. Die Sicherungselemente **23** werden in Bohrungen eingebracht, welche sich teilweise in der Schraube **19** und teilweise in dem Schutzstreifen **17** befinden. Die Anbringung der Sicherungselemente **23** geschieht unter Ausbildung einer Presspassung, wobei die Sicherungselemente **23** nicht über eine vom Gebäudeinneren abgewandten Oberfläche des zweiten Schutzstreifens **17** herausragen.

In dem äußeren Rahmenprofil **5** des Blendrahmens **2** befindet sich ein zusätzlicher Schutzstreifen **24.** Dieser Schutzstreifen **24** wird in das äußere Rahmenprofil **5** des Blendrahmens **2** eingeschoben. Die Schrauben **19,** welche den Schutzstreifen **17** mit dem Rahmenprofil **5** verbinden, verlaufen nicht durch den zusätzlichen Schutzstreifen **24,** sondern sind neben Letzteren angeordnet. Der Schutzstreifen **24** bietet einen zusätzlichen Durchschussschutz vor Durchschüssen aus einer Richtung, welche in einem spitzen Winkel zu dem ersten Schutzstreifen **11** ausgerichtet ist.

Ein weiterer kleiner Schutzstreifen **25** wird in dem äußeren Rahmenprofil **6** des Flügelrahmens **3** eingesetzt, vorzugsweise befindet sich dieser Schutzstreifen **25** in einem Schlossbereich. Ein Hohlprofil für den kleineren Schutzstreifen **25** befindet sich bereits in dem Gebäudeabschluss **1,** da dieser Schutzstreifen **25** für Sicherheitsklassen bis zu RC 4 notwendig ist.

Der Gebäudeabschluss **1** weist jeweils zwei Gehrungsbereiche (oder im Falle eines Fensters vier Gehrungsbereiche) in dem Blendrahmen **2** und dem Flügelrahmen **3** auf. Im Gegensatz dazu, stoßen die in den äußeren Rahmenprofilen **5, 6** befindlichen Schutzstreifen **11, 24** stumpf aneinander. Zwischen den aneinander stoßenden einzelnen Schutzstreifen **11, 24** befindet sich ein kleiner Spalt, welcher mittels Einlagen **26 in** dem Gehrungsbereich geschützt wird.

Die Figur 1a zeigt den Gebäudeabschluss **1** gemäß Figur 1, wobei als Verbindungselemente **18** Gewindestifte **41** eingesetzt werden. Die Gewindestifte **41** durchdringen zusätzlich zu dem zweiten Schutzstreifen **17,** dem Aufsatzprofil **22** und dem äußeren Rahmenprofil **5** auch noch den zusätzlichen Schutzstreifen **24,** da dieser sich über die gesamte Breite des äußeren Rahmenprofils **5** erstreckt. Damit sich die Gewindestifte **41** nicht wieder hinausdrehen lassen, wird ein Schraubenkopfantrieb in dem Gewindestift **41,** beispielsweise in Form eines Inbus, aufgebohrt oder mit einer eingeschlagenen Stahlkugel versehen (Presspassung). Es ist dabei wichtig, dass die jeweiligen Gewindebohrungen für die einzelnen Gewindestifte **41** in die jeweils miteinander zu verbindenden Schutzstreifen **17** und Schutzstreifen **24** gleichzeitig und während der zweite Schutzstreifen **17** gegen das äußere Rahmenprofil **5** gedrückt wird, eingebracht werden, damit auch nach dem Eindrehen der Gewindestifte **41** ein definierter Spannungszustand, das heißt, Anpresszustand des Aufsatzprofils **22** mit dem zweiten Schutzstreifen **17** vorliegt.

Der in Figur 2 dargestellte Gebäudeabschluss **1** weist anstatt eines zusätzlichen Schutzstreifens **24** in dem äußeren Rahmenprofil **5** des Blendrahmens **2** eine nicht-metallische Schicht **27** auf. Die Schrauben **19** durchdringen diese Schicht **27** und verbinden den Schutzstreifen **17** formschlüssig mit dem äußeren Rahmenprofil **5** des Blendrahmens **2.** In einem hier nicht dargestellten Ausführungsbeispiel kann die Schicht **27** auch aus Metall bestehen und als Einlage verwendet werden. Die Einlage würde sich entweder über die gesamte Länge des Rahmenprofils **5** erstrecken, oder nur in den Gehrungsbereichen. Folglich brauchen in den Einlagen keine zusätzlichen Bohrungen angebracht werden, da die Schrauben **19** zur Verbindung des zweiten Schutzstreifen **17** mit dem äußeren Rahmenprofil **5** des Blendrahmens **2** neben den Einlagen angeordnet sind.

In der Figur 3 ist eine alternative Art der Befestigung des zweiten Schutzstreifens **17** gezeigt. Der Gebäudeabschluss **1** weist einen dritten Schutzstreifen **28** auf, der in dem äußeren Rahmenprofil **5** des Blendrahmens **2** eingeschoben ist. Es werden zeitgleich Bohrungen in Leistenstücke **39** und den zweiten Schutzstreifen **17** gebohrt und anschließend versenkt. In die Bohrungen der Leistenstücke **39** werden Bolzen **29** eingeschoben und verschweißt. Die mit den Bolzen **29** versehenen Leistenstücke **39** werden in korrespondierende Aussparungen **30** in dem äußeren Rahmenprofil **5** des Blendrahmens **2** eingesetzt und mit dem dritten Schutzstreifen **28** verschweißt. Die Bohrungen in dem zweiten Schutzstreifen **17** werden auf die Bolzen **29** gesteckt und mittels einer Lochschweißung mit den Leistenstücken **39** verbunden. Alternativ kann die Verbindung statt mit Bolzen auch mit Hülsenmuttern vorgenommen werden. Dazu werden die Hülsenmuttern in die Bohrungen der Leistenstücke **39** eingesetzt und eine Kopfseite der Hülsenmutter mit dem Leistenstück **39** verschweißt, bevor dieses auf den dritten Schutzstreifen **28** geschweißt wird. Der zweite Schutzstreifen **17** wird anschließend von der Außenseite her mittels Schrauben verbunden, wobei der Schraubenkopf nach dem Eindrehen der Schraube mit dem zweiten Schutzstreifen **17** verschweißt wird, um ein Herausdrehen zu verhindern.

Einer besseren Übersicht halber ist das Leistenstück **39** in der Figur 3 weiß dargestellt, wohingegen es in der Figur 3a, die einen Ausschnitt im Bereich des Leistenstücks **39** der Figur 3 darstellt, aufgrund einer Schraffur deutlicher zu erkennen ist. Ein weiterer Gebäudeabschluss **101** gemäß Figur 4 bildet eine zweiflügelige Tür mit einem Mittelanschlag **31.** Die zweiflügelige Tür setzt sich aus einem Gehflügel **32** und einem Stellflügel **33** zusammen. Der Gehflügel **32** weist einen ersten Schutzstreifen **111** und der Stellflügel **33** einen zusätzlichen Schutzstreifen **124** auf. Beide Schutzstreifen **111, 124** sind, wie in dem Flügelrahmen **3** des Ausführungsbeispieles in Figur 1, mittels Befestigungselementen **112, 212** an dem äußeren Rahmenprofil **34** des Gehflügels **32** und dem äußeren Rahmenprofil **35** des Stellflügels **33** formschlüssig miteinander verbunden.

Der zweite Schutzstreifen **117** befindet sich auch in diesem Ausführungsbeispiel, von einer Außenseite des Gebäudes betrachtet, vor den Schutzstreifen **111, 124,** wobei der zweite Schutzstreifen **117** den ersten Schutzstreifen **111** in dem Überlappungsbereich **Ü** überlappt. Weiterhin überlappt der zweite Schutzstreifen **117** den zusätzlichen Schutzstreifen **124** und verdeckt den Spaltbereich **116,** welcher sich zwischen dem Gehflügel **32** und dem Stellflügel **33** befindet.

Der zweite Schutzstreifen **117** wird mittels eines Verbindungselements **118** in Form einer Schraube **119** an dem äußeren Rahmenprofil **35** des Stellflügels **33** befestigt. Der Schutzstreifen **117** wird wie auch in den vorherigen Ausführungsbeispielen von dem Abdeckprofil **120,** welches auf dem Aufsatzprofil **122** befestigt wird, verdeckt. Der zweite Schutzstreifen **117** kann gemäß Figur 5 mittels eines Verbindungselementes **218** in Form einer Lasche **36,** welche wiederum mittels einer parallel zu dem Schutzstreifen **117** angeordneten Schraube **37** an dem äußeren Rahmenprofil **35** des Stellflügels **33** verschraubt wird, an dem Gebäudeabschluss **101** befestigt werden und somit den Spaltbereich **116** verdecken. Der in dem äußeren Rahmenprofil **35** des dem Stellflügels **33** befindliche Schutzstreifen **224 ,** weist Durchbrüche auf, durch die die Verbindungselemente **218** hindurch geführt sind.

Ein weiteres Ausführungsbeispiel wird in Figur 6 dargestellt, wobei der Gebäudeabschluss **201** in Form eines Doppelfensters auftritt. Der Gebäudeabschluss **201** besteht aus zwei symmetrisch angeordneten Blendrahmen **202** und zwei symmetrisch angeordneten Flügelrahmen **203,** wobei beide Flügelrahmen **203** und beide Blendrahmen **202** Befestigungselemente **312** aufweisen, welche die ersten Schutzstreifen **211** an dem äußeren Rahmenprofilen **205** des Blendrahmens **202** formschlüssig befestigt. Der zweite Schutzstreifen **217** wird mit Hilfe von Verbindungselementen **318** in Form von Schrauben **219** an den Blendrahmen **202** befestigt. Damit die Schrauben **219** nicht herausgedreht werden können, werden diese, wie auch in Figur 1, mittels Sicherungselementen **223** gesichert. Zwischen den Blendrahmen **202** und dem Schutzstreifen **217** befindet sich das Aufsatzprofil **222.** Folglich kann der Schutzstreifen **217** mit dem Abdeckprofil **220** verdeckt werden. Der zweite Schutzstreifen **217** überlappt die beiden ersten Schutzstreifen **211** jeweils in dem Überlappungsbereich **Ü.**

Anstatt einer Verschraubung werden gemäß Figur 7 Laschen **236** an den Schutzstreifen **217** angeschweißt. Diese Laschen **236** werden mittels Kerbstiften **38,** welche parallel zu dem Schutzstreifen **217** angeordnet sind, in dem äußeren Rahmenprofil **205** des Blendrahmens **202** befestigt.

### Bezugszeichenliste

- Ü: Überlappungsbereich
- 1, 101, 201: Gebäudeabschluss
- 2: Blendrahmen
- 202: Blendrahmen
- 3: Flügelrahmen
- 203: Flügelrahmen
- 4: Füllung
- 5: Rahmenprofil
- 205: Rahmenprofil
- 6: Rahmenprofil
- 7: Rahmenprofil
- 8: Rahmenprofil
- 9: Dämmprofil
- 10: Dämmprofil
- 11, 111: Schutzstreifen
- 211: Schutzstreifen
- 12, 112, 212: Befestigungselement
- 312: Befestigungselement
- 13: Nut
- 14: Randstreifen
- 15: Falzbereich
- 16, 116: Spaltbereich
- 17, 117, 217: Schutzstreifen
- 18, 118, 218: Verbindungselement
- 318: Verbindungselement
- 19, 119, 219: Schrauben
- 20, 120, 220: Abdeckprofil
- 21: Rastnasen
- 22, 122, 222: Aufsatzprofil
- 23, 223: Sicherungselement
- 24, 124, 224: Schutzstreifen
- 25: Schutzstreifen
- 26: Einlage
- 27: Schicht
- 28: Schutzstreifen
- 29: Bolzen
- 30: Aussparung
- 31: Mittelanschlag
- 32: Gehflügel
- 33: Stellflügel
- 34: Rahmenprofil
- 35: Rahmenprofil
- 36, 236: Lasche
- 37: Schraube
- 38: Kerbstifte
- 39: Leistenstück
- 40: Kopplungsbereich
- 41: Gewindestift

## Patentansprüche

1. Gebäudeabschluss (1, 101, 201) in einbruchhemmender und/oder durchschusshemmender Ausführung zum Verschluss einer Öffnung in einem Gebäude, mit einem eine Füllung (4) umschließenden Rahmen, der aus mehreren Rahmenschenkeln zusammengesetzt ist, die jeweils aus einem einem Inneren des Gebäudes zugewandten inneren Rahmenprofil (7, 8) und einem dem Inneren des Gebäudes abgewandten äußeren Rahmenprofil (5, 205, 6, 34, 35) und einem die beiden Rahmenprofile verbindenden Dämmprofil (9, 10) zusammengesetzt sind, wobei mindestens ein äußeres Rahmenprofil (5, 205, 6, 34, 35) als Hohlprofil ausgebildet ist, das mindestens eine sich in Längsrichtung des jeweiligen äußeren Rahmenprofils (5, 205, 6, 34, 35) erstreckende Kammer aufweist, in die sich ein in Längsrichtung mindestens eines äußeren Rahmenprofils (5, 205, 6, 34, 35) erstreckender erster Schutzstreifen (11, 111, 211) eingeschoben ist, der aus einem gegen Abrasion, Bruch oder Verformung widerstandsfähigem Material besteht, wobei an mindestens einem der äußeren Rahmenprofile (5, 205, 6, 34, 35) auf einer Außenseite des Gebäudeabschlusses mindestens ein zweiter Schutzstreifen (17, 117, 217) angeordnet ist, der mittels Verbindungselementen (18, 118, 218, 318) mit dem zugeordneten äußeren Rahmenprofil (5, 205, 6, 34, 35) und/oder inneren Rahmenprofil (7, 8) des jeweiligen Rahmenschenkels verbunden ist, wobei der erste Schutzstreifen (11, 111, 211) und der zweite Schutzstreifen (17, 117, 217), bei einer Blickrichtung senkrecht zu einer durch eine äußere Oberfläche der Füllung (4) definierten Ebene, sich überlappen und die Verbindungselemente (18, 118, 218) neben dem ersten Schutzstreifen (11, 111, 211) verlaufen, wobei
der zweite Schutzstreifen (17, 117, 217) mit einem Abdeckprofil (20, 120, 220) versehen ist, das den zweiten Schutzstreifen (17, 117, 217) und die Verbindungselemente (18, 118, 218, 318) von der Außenseite her unsichtbar verdeckt, und
ein Aufsatzprofil (22, 122, 222) sich zwischen dem zweiten Schutzstreifen (17, 117, 217) und dem zugeordneten äußeren Rahmenprofil (5, 205, 6, 34, 35) befindet und von den Verbindungselementen (18, 118, 218) durchdrungen ist.

2. Gebäudeabschluss (1, 101, 201) nach Anspruch 1, **dadurch gekennzeichnet, dass** die Verbindungselemente (18, 118, 218, 318) Schrauben (19, 119, 219) sind, deren Köpfe jeweils mittels mindestens eines Sicherungselements (23, 223) gegen unbefugte Manipulation, insbesondere Verdrehen, von der Außenseite her formschlüssig gesichert sind, wobei die Sicherungselemente (23, 223) vorzugsweise Stifte sind, die unter Ausbildung einer Presspassung jeweils in eine Bohrung eingesetzt sind und nicht über eine äußere Oberfläche des zweiten Schutzstreifens (17, 117, 217) vorstehen, wobei sich die Bohrungen jeweils sowohl in dem Kopf der jeweiligen Schraube als auch in dem Material des jeweiligen Schutzstreifen (17, 117, 217) befindet.

3. Gebäudeabschluss (1, 101, 201) nach Anspruch 1 oder 2, **dadurch gekennzeichnet, dass** die Verbindungselemente (18, 118, 218, 318) Bohrungen in dem zweiten Schutzstreifen (17, 117, 217) durchdringen.

4. Gebäudeabschluss (1, 101, 201) nach einem der Ansprüche 1 bis 3, **dadurch gekennzeichnet, dass** die Verbindungselemente (18, 118, 218, 318) eine Kammer des zugeordneten äußeren Rahmenprofils durchstoßen und eine dem Inneren des Gebäudes zugewandte, die Kammer begrenzende Wandung ebenfalls des äußeren Rahmenprofils (5, 205, 6, 34, 35) vorzugsweise formschlüssig durchdringen.

5. Gebäudeabschluss (1, 101, 201) nach einem der Ansprüche 1 bis 4, **dadurch gekennzeichnet, dass** an dem Aufsatzprofil (22, 122, 222) das Abdeckprofil (20, 120, 220) befestigt ist.

6. Gebäudeabschluss (1, 101, 201) nach einem der Ansprüche 1 bis 5, **dadurch gekennzeichnet, dass** der Rahmen von einem in Kraft übertragender Weise mit dem Gebäude verbundenen Blendrahmen (2, 202) und einem um mindestens eine Achse drehbar in den Blendrahmen (2, 202) gelagerten Flügelrahmen (3, 203) gebildet ist, wobei vorzugsweise Schenkel des Blendrahmens (2, 202) und/oder Schenkel des Flügelrahmens (3, 203) jeweils aus inneren Rahmenprofilen (7, 8) und äußeren Rahmenprofilen (5, 205, 6, 34, 35) sowie diese verbindenden Dämmprofilen (9, 10) zusammengesetzt sind.

7. Gebäudeabschluss (1, 101, 201) nach einem der Ansprüche 1 bis 6, **dadurch gekennzeichnet, dass** der zweite Schutzstreifen (17, 117, 217) einen Spaltbereich (16, 116) zwischen zwei gegenüber dem zweiten Schutzstreifen (17, 117, 217) zurückversetzten, vorzugsweise innerhalb derselben parallel zu einer Ebene der Füllung (4) verlaufenden Ebene angeordneten Schutzstreifen überdeckt und vorzugsweise nur einen Randstreifen (14) des ersten Schutzstreifens (11, 111, 211) und/oder der dritten Schutzstreifen (28) und/oder einen zusätzlichen Schutzstreifen (24, 124, 224) überlappt.

8. Gebäudeabschluss (1, 101, 201) nach den Ansprüchen 2 und 7,
**dadurch gekennzeichnet, dass** der Spaltbereich (16, 116) sich in einem Falzbereich (15) zwischen dem Blendrahmen (2, 202) und dem Flügelrahmen (3, 203) befindet.

9. Gebäudeabschluss (1, 101, 201) nach einem der Ansprüche 1 bis 7 und nach Anspruch 6, **dadurch gekennzeichnet, dass** ein auf das äußere Rahmenprofil (5, 205, 6, 34, 35) des Blendrahmens (2, 202) aufgesetzter zweiter Schutzstreifen (17, 117, 217) den ersten Schutzstreifen (11, 111, 211) und/oder dritten Schutzstreifen (28) und/oder der zusätzlichen Schutzstreifen (24, 124, 224) in einer Kammer des äußeren Rahmenprofils (5, 205, 6, 34, 35) des Blendrahmens überdeckt, wobei der erste Schutzstreifen (11, 111, 211) und/oder dritte Schutzstreifen (28) einen Randstreifen (14) der von dem Flügelrahmen (3, 203) umschlossenen Füllung (4) überdeckt.

10. Gebäudeabschluss (1, 101, 201) nach einem der Ansprüche 1 bis 9, **dadurch gekennzeichnet, dass** ein lichter Abstand zwischen einer dem Inneren des Gebäudes zugewandten Innenseite des zweiten Schutzstreifens (17, 117, 217) und einer dem Inneren des Gebäudes abgewandten Außenseite eines von dem zweiten Schutzstreifen (17, 117, 217) überdeckten Schutzstreifens zwischen 1 mm und 6 mm, vorzugsweise zwischen 3 mm und 5 mm, beträgt.

11. Gebäudeabschluss (1, 101, 201) nach einem der Ansprüche 1 bis 10, **dadurch gekennzeichnet, dass** die Kammer, in die der erste Schutzstreifen (11, 111, 211) und/oder dritte Schutzstreifen (28) eingesetzt ist, eine dem Inneren des Gebäudes abgewandte Wandung besitzt, die mit einem zwischen dem zweiten Schutzstreifen (17, 117, 217) und dem äußeren Rahmenprofil (5, 205, 6, 34, 35) angeordneten Aufsatzprofil (22, 122, 222) in Kontakt steht.

## Claims

1. A burglary-proof and/or bullet-resistant building closure (1, 101, 201) for closing an opening in a building, with a frame enclosing a filling (4), the frame being composed of several frame sides each of which is composed of an inner frame profile (7, 8) facing the inside of the building and an outer frame profile (5, 205, 65, 34, 35) facing away from the inside of the building and a insulating profile (9, 10) connecting the two frame profiles, wherein at least one outer frame profile (5, 205, 65, 34, 35) is configured as a hollow profile which comprises at least one chamber extending in longitudinal direction of the respective outer frame profile (5, 205, 65, 34, 35), into which a first protective strip (11, 111, 211) extending in longitudinal direction of at least one outer frame profile (5, 205, 65, 34, 35) is inserted, which consists of a material resistant to abrasion, breakage or deformation, wherein at least one second protective strip (17, 117, 217) is arranged on at least one of the outer frame profiles (5, 205, 65, 34, 35) on an outside of the building closure, the second protective strip being connected by means of connecting elements (18, 118, 218, 318) with the associated outer frame profile (5, 205, 65, 34, 35) and/or inner profile (7, 8) of the respective frame side, wherein the first protective strip (11, 111, 211) and the second protective strip (17, 117, 217) overlap one another when viewed vertically to a plane defined by an outer surface of the filling (4), and the connecting elements (18, 118, 218, 318) extend adjacent to the first protective strip (11, 111, 211), wherein
the second protective strip (17, 117, 217) is provided with a covering profile (20, 120, 220) hiding the second protective strip (17, 117, 217) and the connecting elements (18, 118, 218, 318) so that they are invisible from the outside, and
an attachment profile (22, 122, 222) is located between the second protective strip (17, 117, 217) and the associated outer frame profile (5, 205, 65, 34, 35) and is penetrated by the connecting elements (18, 118, 218, 318).

2. The building closure (1, 101, 201) according to claim 1, **characterised in that** the connecting elements (18, 118, 218, 318) are screws (19, 119, 219), the heads of which are form-locked against unauthorised manipulation, in particular against twisting, from the outside by means of a securing element (23, 223), wherein the securing elements (23, 223) are preferably pins inserted respectively into a bore in the manner of a press-fit and do not protrude beyond an outer surface of the second protective strip (17, 117, 217), wherein the bores are respectively located both in the head of the respective screw and in the material of the respective protective strip (17, 117, 217).

3. The building closure (1, 101, 201) according to claim 1 or 2, **characterised in that** the connecting elements (18, 118, 218, 318) penetrate bores in the second protective strip (17, 117, 217).

4. The building closure (1, 101, 201) according to one of claims 1 to 3, **characterised in that** the connecting elements (18, 118, 218, 318) push through a chamber of the associated outer frame profile and also penetrate, preferably in a form-locking manner, a wall of the outer frame profile (5, 205, 65, 34, 35) which faces the inside of the building and limits the chamber.

5. The building closure (1, 101, 201) according to one of claims 1 to 4, **characterised in that** the attachment profile (22, 122, 222) has the covering profile (20, 120, 220) attached to it.

6. The building closure (1, 101, 201) according to one of claims 1 to 5, **characterised in that** the frame is formed of a blind frame (2, 202) connected with the building in a force-transferring manner and a leaf frame (3, 203) mounted in the blind frame (2, 202) so as to be rotatable about at least one axis, wherein preferably sides of the blind frame (2, 202) and/or sides of the leaf frame (3, 203) are respectively composed of inner frame profiles (7, 8) and outer frame profiles (5, 205, 65, 34, 35) as well as of insulating profiles (9, 10) connecting the same.

7. The building closure (1, 101, 201) according to one of claims 1 to 6, **characterised in that** the second protective strip (17, 117, 217) covers a gap area (16, 116) between two protective strips, which are set back in relation to the second protective strip (17, 117, 217) and are preferably arranged within the same plane extending parallel to a plane of the filling (4), and preferably only overlaps an edge strip (14) of the first protective strip (11, 111, 211) and/or of the third protective strip (28) and/or of an additional protective strip (24, 124, 224).

8. The building closure (1, 101, 201) according to claims 2 and 7, **characterised in that** the gap area (16, 116) is located in a rebate area (15) between the blind frame (2, 202) and the leaf frame (3, 203).

9. The building closure (1, 101, 201) according to one of claims 1 to 7 and according to claim 6, **characterised in that** a second protective strip (17, 117, 217) placed onto the outer frame profile (5, 205, 65, 34, 35) of the blind frame (2, 202) covers the first protective strip (11, 111, 211) and/or the third protective strip (28) and/or the additional strip (24, 124, 224) in a chamber of the outer frame profile (5, 205, 65, 34, 35) of the blind frame, wherein the first protective strip (11, 111, 211) and/or the third protective strip (28) covers an edge strip (14) of the filling (4) enclosed by the leaf frame (3, 203).

10. The building closure (1, 101, 201) according to one of claims 1 to 9, **characterised in that** a clearance between an inside of the second protective strip (17, 117, 217) facing the inside of the building and an outside facing away from the inside of the building, of a protective strip covered by the second protective strip (17, 117, 217) is between 1 mm and 6 mm, preferably between 3 mm and 5 mm.

11. The building closure (1, 101, 201) according to one of claims 1 to 10, **characterised in that** the chamber, into which the first protective strip (11, 111, 211) and/or the third protective strip (28) is inserted, has a wall facing away from the inside of the building, the wall being in contact with an attachment profile (22, 122, 222) arranged between the second protective strip (17, 117, 217) and the outer frame profile (5, 205, 65, 34, 35).

## Revendications

1. Obturateur de bâtiment (1, 101, 201) en modèle antieffraction et/ou pare-balles (4) pour l'obturation d'une ouverture d'un bâtiment, comportant un châssis entourant un bourrage (4) et qui est composé de plusieurs branches de châssis qui sont composées respectivement d'un profilé de châssis intérieur (7, 8) tourné vers un intérieur du bâtiment et d'un profilé de châssis extérieur (5, 205, 6, 34, 35) détourné d'un intérieur du bâtiment et d'un profilé isolant (9, 10) reliant les deux profilés de châssis, dans lequel au moins un profilé de châssis extérieur (5, 205, 6, 34, 35) est réalisé sous forme d'un profilé creux qui présente au moins une chambre s'étendant dans le sens longitudinal du profilé de châssis extérieur respectif (5, 205, 6, 34, 35) et dans laquelle est glissée une première bande protectrice (11, 111, 211) s'étendant dans le sens longitudinal d'au moins un profilé de châssis extérieur (5, 205, 6, 34, 35) et composée d'un matériau résistant à l'abrasion, à la cassure ou à la déformation, étant disposée au niveau d'au moins un des profilés de châssis extérieurs (5, 205, 6, 34, 35), sur une face extérieure de l'obturation de bâtiment, au moins une deuxième bande protectrice (17, 117, 217) qui est reliée au moyen d'éléments de raccordement (18, 118, 218, 318) au profilé de châssis extérieur (5, 205, 6, 34, 35) et/ou au profilé de châssis intérieur (7, 8) associé de la branche de châssis respective, la première bande protectrice (11, 111,211) et la deuxième bande protectrice (17, 117,217) se chevauchant dans un sens d'observation perpendiculaire à un plan défini par une surface extérieure du bourrage (4) et les éléments de raccordement (18, 118, 218) passant près de la première bande protectrice (11, 111, 211), la deuxième bande protectrice (17, 117,217) étant pourvue d'un profilé de recouvrement (20, 120, 220) qui recouvre la deuxième bande protectrice (17, 117, 217) et les éléments de raccordement (18, 118, 218, 318) de manière invisible depuis la face extérieure et un profilé chapeau (22, 122, 222) se trouvant entre la deuxième bande protectrice (17, 117, 217) et le profilé de châssis extérieur associé (5, 205, 6, 34, 35) et étant traversé par les éléments de raccordement (18, 118, 218).

2. Obturateur de bâtiment (1, 101, 201) selon la revendication 1, **caractérisé en ce que** les éléments de raccordement (18, 118, 218, 318) sont des vis (19, 119, 219) dont les têtes sont respectivement bloquées (23, 223) par correspondance géométrique au moyen d'au moins un élément de blocage pour éviter toute manipulation, en particulier torsion, non autorisée, depuis la face extérieure, les éléments de blocage (23, 223) étant de préférence des chevilles qui sont respectivement insérées dans un alésage en formant un ajustage sous presse et ne dépassant pas d'une surface extérieure de la deuxième bande protectrice (17, 117, 217), les alésages se trouvant aussi bien dans la tête de la vis respective que dans le matériau de la bande protectrice respective (17, 117, 217).

3. Obturateur de bâtiment (1, 101, 201) selon la revendication 1 ou 2, **caractérisé en ce que** les éléments de raccordement (18, 118, 218, 318) passent dans des alésages pratiqués dans la deuxième bande protectrice (17, 117, 217).

4. Obturateur de bâtiment (1, 101, 201) selon une des revendications 1 à 3, **caractérisé en ce que** les éléments de raccordement (18, 118, 218, 318) traversent une chambre du profilé de châssis extérieur associé et traversent de préférence en correspondance géométrique une paroi tournée vers l'intérieur du bâtiment et limitant la chambre également du profilé e châssis extérieur (5, 205, 6, 34, 35).

5. Obturateur de bâtiment (1, 101, 201) selon une des revendications 1 à 4, **caractérisé en ce que** le profilé de recouvrement (20, 120, 220) est fixé sur le profilé chapeau (22, 122, 222).

6. Obturateur de bâtiment (1, 101, 201) selon une des revendications 1 à 5, **caractérisé en ce que** le châssis est constitué d'un cadre de masquage (2, 202) relié en transmission de force au bâtiment et d'un cadre à ailes (3, 203) s'appuyant en rotation autour d'au moins un axe dans le cadre de masquage (2, 202), les branches du cadre de masquage (2, 202) et/ou les branches du cadre à ailes (3, 203) étant respectivement composées de profilés de châssis intérieurs (7, 8) et de profilés de châssis extérieurs (5, 205, 6, 34, 35) et de profilés isolants les reliant (9, 10).

7. Obturateur de bâtiment (1, 101, 201) selon une des revendications 1 à 6, **caractérisé en ce que** la deuxième bande protectrice (17, 117, 217) recouvre une zone d'intervalle (16, 116) entre deux bandes protectrices décalées par rapport à la deuxième bande protectrice (17, 117, 217) et disposées de préférence dans celle-ci parallèlement à un plan s'étendant parallèlement à un plan du bourrage (4) et ne chevauche de préférence qu'une bande périphérique (14) de la deuxième bande protectrice (11, 111, 211) et/ou de la troisième bande protectrice (28) et/ou d'une bande protectrice supplémentaire (24, 124, 224).

8. Obturateur de bâtiment (1, 101, 201) selon les revendications 2 et 7, **caractérisé en ce que** la zone d'intervalle (16, 116) se trouve dans une zone de pliure (15) entre le cadre de masquage (2, 202) et le cadre à ailes (3, 203).

9. Obturateur de bâtiment (1, 101, 201) selon une des revendications 1 à 7 et la revendication 6, **caractérisé en ce qu'**une deuxième bande protectrice (17, 117, 217) posée sur le profilé de châssis extérieur (5, 205, 6, 34, 35) du cadre de masquage (2, 202) recouvre la première bande protectrice (11, 111,211) et/ou la troisième bande protectrice (28) et/ou la bande protectrice supplémentaire (24, 124, 224) dans une chambre du profilé de châssis extérieur (5, 205, 6, 34, 35) du cadre de masquage, la première bande protectrice (11, 111, 211) et/ou la troisième bande protectrice (28) recouvrant une bande périphérique (14) du bourrage (4) entouré par le cadre à ailes (3, 203).

10. Obturateur de bâtiment (1, 101, 201) selon une des revendications 1 à 9, **caractérisé en ce qu'**un écartement entre la face interne tournée vers l'intérieur du bâtiment de la deuxième bande protectrice (17, 117, 217) et une face externe détournée de l'intérieur du bâtiment d'une bande protectrice recouverte par la deuxième bande protectrice (17, 117, 217) mesure de 1 mm à 6 mm, de préférence de 3 mm à 5 mm.

11. Obturateur de bâtiment (1, 101, 201) selon une des revendications 1 à 10, **caractérisé en ce que** la chambre dans laquelle la première bande protectrice (11, 111, 211) et/ou la troisième bande protectrice (28) est insérée possède une paroi détournée de l'intérieur du bâtiment et qui est en contact avec un profilé chapeau (22, 122, 222) disposé entre la deuxième bande protectrice (17, 117, 217) et le profilé de châssis extérieur (5, 205, 6, 34, 35).
